# EUROPÄISCHE PATENTSCHRIFT

(11) **EP 1 565 314 B1**
(45) Veröffentlichungstag und Bekanntmachung des Hinweises auf die Patenterteilung: **23.11.2011**
(21) Anmeldenummer: 03772227.9
(22) Anmeldetag: 16.10.2003
(51) Int. Cl.: B41F 11/00

(54) **VERFAHREN ZUR REINIGUNG DER SIEBSCHABLONE EINER SIEBDRUCKEINRICHTUNG UND SIEBDRUCKMASCHINE ZUR DURCHFÜHRUNG DES VERFAHRENS**
METHOD FOR CLEANING THE SCREEN STENCIL OF A SILK-SCREEN PRINTING DEVICE AND SILK-SCREEN PRINTING MACHINE FOR SAID METHOD
PROCEDE DE NETTOYAGE DE L'ECRAN D'UNE INSTALLATION DE SERIGRAPHIE ET MACHINE DE SERIGRAPHIE PERMETTANT DE METTRE EN OEUVRE CE PROCEDE

(30) Priorität: 27.11.2002 DE 10256326
(43) Veröffentlichungstag der Anmeldung: 24.08.2005
(73) Patentinhaber: Thieme GmbH & Co. KG, 79331 Teningen (DE)
(72) Erfinder: MESSMER, Klaus, 79108 Freiburg (DE); KÖNIG, Ewald, 79369 Wyhl (DE); WEBER, Dietmar, 79276 Reute (DE)
(74) Vertreter: Patentanwälte Ruff, Wilhelm, Beier, Dauster & Partner
(86) Internationale Anmeldenummer: PCT/EP2003/011475
(87) Internationale Veröffentlichungsnummer: WO 2004/048098

(56) Entgegenhaltungen:
- US-B1- 6 237 484
- PATENT ABSTRACTS OF JAPAN vol. 1998, no. 12, 31. Oktober 1998 (1998-10-31) & JP 10 180981 A (MATSUSHITA ELECTRIC IND CO LTD), 7. Juli 1998 (1998-07-07)
- PATENT ABSTRACTS OF JAPAN vol. 1998, no. 13, 30. November 1998 (1998-11-30) & JP 10 217433 A (ITSUKOU:KK), 18. August 1998 (1998-08-18)
- PATENT ABSTRACTS OF JAPAN vol. 2003, no. 12, 5. Dezember 2003 (2003-12-05) -& JP 2003 266647 A (NORITAKE CO LTD;NORITAKE DENSHI KOGYO KK), 24. September 2003 (2003-09-24)

## Beschreibung

Die Erfindung betrifft ein Verfahren zur Reinigung der Siebschablone einer Siebdruckeinrichtung, bei dem eine Papierbahn für einen Zwischendruck unter die Siebschablone gebracht und durch eine über diese laufende Rakel bedruckt wird. Die Erfindung betrifft auch eine Siebdruckmaschine zur Durchführung dieses Verfahrens.

Ein Reinigungsverfahren und eine zur Durchführung des Reinigungsverfahrens geeignete Siebdruckmaschine ist aus der DE 199 17 794 C2 bekannt. Bei dieser bekannten Maschine ist der Zwischendrucktisch als ein parallel zur Führungsbahn des Drucktisches einschwenkbarer Tisch ausgebildet, der beim Druckvorgang unterhalb der Führung des Drucktisches liegt und für den Zwischendruck zum Zweck der Reinigung unter die Siebschablone hochgeschwenkt wird.

Maschinen dieser Art arbeiten zufriedenstellend, können aber den Nachteil nicht verhindern, dass die Siebdruckfarbe zum Teil eintrocknet und das Siebgewebe verstopft. Es ist daher bei Siebdruckeinrichtungen trotz der Anordnung eines zur Siebreinigung verwendeten Zwischendrucktisches notwendig, die Produktion anzuhalten, um das Sieb zu reinigen.

Der vorliegenden Erfindung liegt die Aufgabe zugrunde, eine solche Reinigung weitgehend automatisch vorzunehmen und zwar, um einen Produktionsausfall zu vermeiden, während des Betriebes. Gleichzeitig damit sollen bessere Arbeitsbedingungen geschaffen und eine Fehlproduktion vermieden werden.

Zur Lösung dieser Aufgabe wird bei einem Verfahren der eingangs genannten Art vorgesehen, dass vor der Ausführung des Zwischendruckes die Unterseite der Siebschablone mit einem Reinigungsmittel benetzt wird. Durch diese Maßnahme werden auch Farbreste vom Sieb gelöst, die schon eingetrocknet sind und daher durch die Maßnahme eines Zwischendruckes, der durch die Bewegung des Rakelwerkes auf ein Zwischendruckpapier erfolgt, das dann aufgerollt und entfernt wird, nicht von der Siebschablone entfernt hätten werden können.

In weiterer Ausgestaltung des erfindungsgemäßen Verfahrens erfolgt das Benetzen durch eine in Kontakt mit der Unterseite der Siebschablone gebrachte rotierende Walze oder Bürste, die in ein Reinigungsmittel eintaucht. Durch die Rotation der Walze oder Bürste wird das Reinigungsmittel aus dem Bad herausgefördert und an die Unterseite der Siebschablone gebracht, wo es angetrocknete Farbreste lösen kann, die dann beim Zwischendruck entfernbar sind.

Die Erfindung betrifft auch eine Siebdruckmaschine zur Durchführung des Reinigungsverfahrens, wobei die Siebdruckmaschine mit einer Zwischendruckeinrichtung, mit der eine Papierbahn unter die Siebschablone zum Zweck der Reinigung einführbar ist, ausgerüstet ist. Die neue Siebdruckmaschine ist gekennzeichnet durch eine der Zwischendruckeinrichtung zugeordnete und quer zur Bewegungsrichtung der Zwischendruckenrichtung angeordneten Rotationskörper, der mit einem Reinigungsmittel beschichtbar ist und vor dem Zwischendruck in Kontakt mit der Unterseite der Siebschablone kommt und an dieser entlangführbar ist.

Durch diese Ausgestaltung kann die Reinigung selbsttätig und in der Siebdruckmaschine vorgenommen werden.

In Ausgestaltung der Erfindung kann als Rotationskörper eine Walze vorgesehen werden, die in ein Bad des Reinigungsmittels eintaucht. Dieses Reinigungsmittel kann in Weiterbildung der Erfindung in einem die Walze unten umfassenden und der Form der Walze angepassten Behälter enthalten sein, wobei die Oberfläche der Walze aufgeraut ausgebildet wird, um eine ausreichend dicke Schicht des Reinigungsmittels zu halten und gegen die Siebschablone bringen zu können.

In Weiterbildung der Erfindung ist die Walze rotierend angetrieben, und sie greift zu diesem Zweck mit seitlich angeordneten Ritzeln in eine Zahnstange ein, die neben der Siebschablone am Druckwerk angeordnet ist.

Die Zwischendruckeinrichtung selbst ist absenkbar und anhebbar und damit an- und abklappbar ausgebildet, wobei eine Steuereinrichtung zur Bestimmung des Reinigungszyklus vorgesehen sein kann, so dass beispielsweise nach jedem zweiten, dritten oder fünften Druck ein Reinigungsdruckvorgang vorgenommen wird.

In vorteilhafter Weiterbildung ist die Walze und der ihr zugeordnete Behälter, dem das Reinigungsmittel in einfacher Weise im Kreislauf zugeführt wird, an dem der Siebschablone zugewandten Ende einer in Richtung der Rakelbewegung verschiebbar gelagerten Papier-Gegendruckwalze angeordnet.

Um die Möglichkeit des Anhebens und Absenkens für die Reinigungsmittelwalze zu verwirklichen, kann die Walze mit dem Behälter zweckmäßig auf einem Schwenkhebelpaar angeordnet sein, das von pneumatischen Zylindern so beaufschlagbar, dass die seitlichen Ritzel der Walze in die Zahnstange eingreifen, die fest neben der Siebschablone verläuft. In an sich bekannter Weise kann schließlich die Zwischendruckwalze mit Papier versehen und mindestens um die Länge der Siebschablone verfahrbar angeordnet werden, so dass vor dem Zwischendruck die gesamte Unterseite der Siebschablone mit einem Reinigungsmittel benetzbar ist. In der Praxis genügt die Benetzung im Druckbereich.

Anstelle der Zwischendruckwalze mit einer sich abwickelnden Papierbahn kann auch ein endloses Bandmaterial zur Aufnahme des Zwischendruckes vorgesehen sein, oder auch eine Druckträgerwalze. In beiden Varianten kann für eine kontinuierliche Reinigung der Endlosbahn oder der Druckträgerwalze gesorgt werden. Verbrauchsmaterial in der Form von Papier fällt dann nicht an.

Die Erfindung ist in der Zeichnung anhand eines Ausführungsbeispieles dargestellt und wird im folgenden erläutert. Es zeigen:
- Fig.1: die schematische perspektivische Darstellung einer Zwischendruckeinrichtung nach der Erfindung und deren Zuordnung zur Siebschablone einer Siebdruckmaschine, deren Drucktisch und Rakelwerk nicht gezeigt sind,
- Fig. 2: eine vergrößert Darstellung des der Siebschablone zugewandten Endes der Zwischendruckeinrichtung nach Fig. 1, jedoch in einer Stellung, in der die Zwischendruckeinrichtung im Begriffe ist zur Durchführung eines Zwischendruckes unter die Siebschablone gefahren zu werden und
- Fig. 3: die Darstellung ähnlich Fig. 1, jedoch während des Benetzens der Siebschablonenunterseite mit einem Reinigungsmittel.

In Fig. 1 ist eine Zwischendruckeinrichtung 1 gezeigt, die einer nicht dargestellten Siebdruckmaschine zugeordnet ist. Von der Siebdruckmaschine ist die in einem Rahmen gehaltene Siebschablone 2 dargestellt, die in bekannter Weise zwischen einer unter sie fahrbaren Zwischendruckwalze und einem über ihr liegenden Rakelwerk angeordnet ist. Fest mit der Siebdruckmaschine verbunden ist außerdem eine seitlich und parallel zur Längsrichtung der Siebschablone 2 verlaufend angeordnete Zahnstange 3, auf die später noch eingegangen werden wird.

Die Zwischendruckeinrichtung 1 ist innerhalb eines Traggestelles 4 mit einer Papierbahn 5 ausgerüstet, die von einer Rolle abziehbar und so geführt ist, dass sie über eine Zwischendruckwalze 7 und unter dieser wieder zurück zu einer zweiten Rolle geführt werden kann. Die Papierbahn 5 ist dabei innerhalb des Traggestelles 4 so geführt, dass sie eine Hin- und Herbewegung der Zwischendruckwalze 7 in Richtung der Pfeile 8 mitmachen kann.

Vor der Zwischendruckwalze 7 ist eine quer zur Bewegungsbahn der Zwischendruckwalze 7 verlaufende Walze 9 angeordnet, die, wie aus der vergrößerten Darstellung nach Fig. 2 hervorgeht, in einen sie weitgehend umgebenden Behälter 10 eintaucht, der mit einem flüssigen Reinigungsmittel gefüllt ist. Es handelt sich dabei um ein Reinigungsmittel, das in der Lage ist, die beim Siebdruck verwendete Farbe zu lösen.

Der Behälter 10 und die in ihm geführte Walze 9 sind auf einem Quersteg 11 befestigt, der am rechten Ende von je einem um die Achse 12 schwenkbaren Doppelhebel 13 angebracht ist. Der andere Hebelarm 13a des Doppelhebels steht mit dem Stößel 14 eines pneumatischen Zylinders 15 in Kontakt, der es ermöglicht, den Doppelhebel 13 aus der in Fig. 1 gezeigten Lage nach oben und unten zu schwenken.

Die Walze 9 ist an einem Ende, an dem sie über Lagerzapfen in je einer Stirnwand des Behälters 10 gelagert ist, mit einem Ritzel 16 versehen, das bei Betätigung des Zylinders 15 und bei einer Verschwenkung des Doppelhebels 13 im Gegenuhrzeigersinn in Eingriff mit der Zahnstange 3 gebracht wird, wie das in Fig. 2 auch gezeigt ist.

Die aus dem Traggestell 4 herausragende Zwischendruckwalze 7 weist zum einen eine Lagerung auf und zum anderen zwei seitlich abstehende Laschen 17, die in Wirkverbindung mit dem nicht gezeigten Rakelwerk bzw. mit dessen Antrieb gebracht werden können.

Die Arbeitsweise der gezeigten Zwischendruckeinrichtung ist folgende:

Nach einer vorbestimmten Anzahl von Druckvorgängen in der Siebdruckmaschine wird über eine entsprechende Steuereinrichtung ein Impuls abgegeben, der dazu führt, dass beim Rücklauf des Rakelwerkes die Zwischendruckwalze 7, wie in Fig. 3 gezeigt, unter die Siebschablone der Siebdruckmaschine gefahren wird. Vorher ist durch den Impuls der Doppelhebel 13 im Gegenuhrzeigersinn vom Zylinder 15 geschwenkt worden, so dass die Reinigungsmittel-Walze 9 mit ihren Ritzeln 16 in die fest neben der Siebschablone 2 angeordnete Zahnstange eingreift. Bei der Bewegung der Zwischendruckwalze in Richtung des Pfeiles 18 (Fig. 3) wird daher die Walze 9 im Gegenuhrzeigersinn rotierend an der Siebschablone 2 so vorbeigeführt, dass sie in Kontakt mit der Unterseite der Siebschablone 2 kommt. Die Walze 9 benetzt daher beim Entlangfahren an der Unterseite der Siebschablone 2 dieselbe mit Reinigungsmittel, das durch die Rotation der Walze 9 aus dem Behälter 10 gefördert wird. Das Reinigungsmittel wird im übrigen in nicht näher gezeigter Weise im Kreislauf durch den Behälter 10 geführt, so dass das Niveau des Reinigungsmittels im Behälter 10 stets gleichbleibend gehalten werden kann. Durch die Benetzung der Siebschablone mit dem Reinigungsmittel werden Farbreste von der Siebschablone gelöst, auch wenn die Farbe teilweise schon eingetrocknet sein sollte. Die Walze 9 kann dabei zur Benetzung der Siebschablonenunterseite einmal oder auch mehrmals an der Unterseite entlanggeführt werden, so dass die notwendige Benetzung in jedem Fall stattfindet. Die Zwischendruckwalze 7 wird zu diesem Zweck entsprechend oft vom Antrieb des Rakelwerkes hin- und herbewegt.

Ist die Benetzung vollständig und lange genug erfolgt, dann fährt die Zwischendruckwalze 7 mit der Papierbahn 5 vollständig unter der Siebschablone 2 entlang, und nach dem Absenken des Rakelwerkes erfolgt das Ausdrucken der restlichen Farbe auf die Papierbahn 5, die dann entsprechend abgezogen und als Abfall aufgewickelt wird. Die Siebschablone 2 ist auch von angetrockneten Farbresten gereinigt.

Anschließend wird wieder der normale Druckbetrieb aufgenommen. Durch entsprechende Steuerung ist es möglich, nach einer bestimmten Anzahl von Drucken jeweils wieder eine Reinigung durchzuführen, wobei die Benetzung der Siebschablonenunterseite durch ein einmaliges Entlangführen der Walze 9 oder auch durch mehrmaliges Hin- und Herführen der Walze an der Unterseite der Siebschablone 2 jeweils nach einer vorbestimmten Anzahl von Drucken selbsttätig erfolgen kann.

Ist der Benetzungsvorgang der Siebschablonenunterseite beendet, so wird das Ritzel 16 durch Schwenkung des Doppelhebels 13 im Uhrzeigersinn wieder von den Zahnstange 3 entfernt, so dass für den Reinigungsdruck selbst und für die entsprechende Rückbewegung der Zwischendruckwalze 7 keine Benetzung der Siebschablone 2 mehr stattfindet.

Die Erfindung bietet eine sehr einfache Möglichkeit der Reinigung einer Siebschablone 2 einer Siebdruckmaschine, die selbsttätig erfolgt. Die Einrichtung ist weitgehend wartungsfrei und erlaubt eine Siebreinigung ohne nennenswerten Produktionsstillstand.

## Patentansprüche

1. Verfahren zur Reinigung der Siebschablone (2) einer Siebdruckeinrichtung, bei dem eine Papierbahn (5) für einen Zwischendruck unter die Siebschablone gebracht und durch eine Ober diese laufende Rakel bedruckt wird,
**dadurch gekennzeichnet,dass**
vor der Ausführung des Zwischendruckes die Unterseite der Siebschablone (2) mit einem Reinigungsmittel benetzt wird.

2. Verfahren nach Anspruch 1, **dadurch gekennzeichnet, dass** das Benetzen durch eine in Kontakt mit der Unterseite der Siebschablone (2) gebrachte rotierende Walze (9) oder Bu̅rste erfolgt, die in Reinigungsmittel eintaucht.

3. Zwischendruckeinrichtung für eine Siebdruckmaschine zur Durchführung des Verfahrens nach Anspruch 1, mit einer Papierbahn (5) und einer Zwischendruckwalze (7), wobei die Papierbahn (5) unter die Siebschablone (2) zum Zweck der Reinigung derselben einführbar ist, **gekennzeichnet durch** einen der Zwischendruckeinrichtung (1) zugeordneten und quer zur Bewegungsrichtung (8) der Zwischendruckeinrichtung (1) angeordneten Rotationskörper (9), der mit einem Reinigungsmittel beschichtbar ist und vor dem Zwischendruck in Kontakt mit der Unterseite der Siebschablone (2) an dieser entlangführbar ist

4. Zwischendruckeinrichtung nach Anspruch 3, **dadurch gekennzeichnet, dass** der Rotationskörper eine Walze (9) ist, die in ein Bad des Reinigunsmittels eintaucht.

5. Zwischendruckeinrichtung nach Anspruch 4, **dadurch gekennzeichnet, dass** das Reinigungsmittel in einem die Walze (9) unten umfassenden und der Form der Walze angepassten Behälter (10) aufgenommen ist.

6. Zwischendruckeinrichtung nach Anspruch 5, **dadurch gekennzeichnet, dass** das Reinigungsmittel dem Behälter (10) im Kreislauf zugeführt ist.

7. Zwischendruckeinrichtung nach Anspruch 4, **dadurch gekennzeichnet, dass** die Oberfläche der Walze (9) aufgeraut ausgebildet ist.

8. Zwischendruckeinrichtung nach Anspruch 4, **dadurch gekennzeichnet, dass** die Walze (9) mit einem seitlich angeordneten Ritzel (16) versehen ist, das in eine Zahnstange (3) eingreift, die neben der Siebschablone (2) fest am Mutterrahmen der Siebdruckmaschine angeordnet ist.

9. Zwischendruckeinrichtung nach Anspruch 3, **dadurch gekennzeichnet, dass** der Rotationskörper (9) absenkbar und anhebbar ausgebildet ist.

10. Zwischendruckeinrichtung nach Anspruch 3, **dadurch gekennzeichnet, dass** eine Steuereinrichtung zur Bestimmung des Reinigungszyklus vorgesehen ist.

11. Zwischendruckeinrichtung nach Anspruch 4, **dadurch gekennzeichnet, dass** die Walze (9) und der ihr zugeordnete Behälter (10) für das Reinigungsmittel an dem der Siebschablone (2) zugewandten Ende einer in Richtung der Rakelbewegung verschiebbar gelagerten Zwischendruckwalze (7) angeordnet sind.

12. Zwischendruckeinrichtung nach Anspruch 11, **dadurch gekennzeichnet, dass** die Walze (9) mit dem Behälter (10) auf einem Schwenkhebelpaar (13) angeordnet ist.

13. Zwischendruckeinrichtung nach den Ansprüche 8 und 12, **dadurch gekennzeichnet, dass** das Schwenkhebelpaar (13) von pneumatischen Zylindern (15) so beaufschlagbar ist, dass das Ritzel (16) in die Zahnstange (3) eingreift.

14. Zwischendruckeinrichtung nach Anspruch 3, **dadurch gekennzeichnet, dass** die Zwischendruckwalze (7) mit einer von Rollen getragenem Papierbahn (5) versehen und mindestens um die Länge der Siebschablone (2) verschiebbar angeordnet ist.

15. Zwischendruckeinrichtung nach Anspruch 14, **dadurch gekennzeichnet, dass** die Papierbahn (5) als Endlosband zur Aufnahme von Farbe und Reiniger ausgebildet ist.

16. Zwischendruckeinrichtung nach Anspruch 15, **dadurch gekennzeichnet, dass** das endlose Bandmaterial im Umlauf mit Reinigungsmittel von Farbe befreit wird und in trockenem Zustand zur Wiederbedruckung zur Verfügung steht.

17. Zwischendruckeinrichtung nach Anspruch 16, **dadurch gekennzeichnet, dass** die Reinigung des endlosen Bandmaterials mit im Kreislauf geführten Reiniger und unter Einsatz von Bürsten, Abstreifrakeln und Sprühdüsen geschieht.

18. Zwischendruckeinrichtung nach Anspruch 3, **dadurch gekennzeichnet, dass** der Zwischendruck zur Reinigung der Siebschablone mit einer unter dem Sieb abrollenden Druckträgerwalze erfolgt, die nach Anspruch 17 selbsttätig gereinigt wird.

## Claims

1. Method for cleaning the screen stencil (2) of a silk screen printing device, in which a paper web (5) for intermediate printing is moved underneath the screen stencil and is printed on by a squeegee passing over said stencil,
**characterized in that**
the underside of the screen stencil (2) is wetted with a cleaning agent before intermediate printing is performed.

2. Method according to Claim 1, **characterized in that** wetting is achieved by a rotating roller (9) or brush brought into contact with the underside of the screen stencil (2) and immersed in cleaning agent.

3. Intermediate printing device for a silk screen printing machine to perform the method according to Claim 1, having a paper web (5) and an intermediate printing roller (7), where the paper web (5) can be inserted underneath the screen stencil (2) for the purpose of cleaning the latter, **characterized by** a rotation element (9) assigned to the intermediate printing device (1), and arranged transversely to the movement direction (8) of the intermediate printing device (1), which can be coated with a cleaning agent and guided along the screen stencil (2) prior to intermediate printing in contact with the underside of said screen stencil (2).

4. Intermediate printing device according to Claim 3, **characterized in that** the rotation element is a roller (9) immersed in a bath of the cleaning agent.

5. Intermediate printing device according to Claim 4, **characterized in that** the cleaning agent is received in a container (10) surrounding the bottom of the roller (9) and adapted to the shape of said roller.

6. Intermediate printing device according to Claim 5, **characterized in that** the cleaning agent is supplied to the container (10) in a circular flow.

7. Intermediate printing device according to Claim 4, **characterized in that** the surface of the roller (9) is designed roughened.

8. Intermediate printing device according to Claim 4, **characterized in that** the roller (9) is provided with a laterally arranged pinion (16) engaging in a rack (3) fixed on the master frame of the silk screen printing machine next to the screen stencil (2).

9. Intermediate printing device according to Claim 3, **characterized in that** the rotation element (9) is designed to be lowered and lifted.

10. Intermediate printing device according to Claim 3, **characterized in that** a control device is provided for determining the cleaning cycle.

11. Intermediate printing device according to Claim 4, **characterized in that** the roller (9) and the cleaning agent container (10) assigned to it are arranged on that end facing the screen stencil (2) of an intermediate printing roller (7) mounted movable in the direction of the squeegee movement.

12. Intermediate printing device according to Claim 11, **characterized in that** the roller (9) with the container (10) is arranged on a pair of swivel levers (13).

13. Intermediate printing device according to Claims 8 and 12, **characterized in that** the pair of swivel levers (13) can be acted upon by pneumatic cylinders (15) such that the pinion (16) engages in the rack (3).

14. Intermediate printing device according to Claim 3, **characterized in that** the intermediate printing roller (7) is provided with a paper web (5) borne by rollers and is arranged movable by at least the length of the screen stencil (2).

15. Intermediate printing device according to Claim 14, **characterized in that** the paper web (5) is designed as a continuous strip for receiving ink and cleaner.

16. Intermediate printing device according to Claim 15, **characterized in that** the continuous strip material is freed of ink by cleaning agent during its circulation movement and when dry is available for re-printing.

17. Intermediate printing device according to Claim 16, **characterized in that** the cleaning of the continuous strip material is achieved with cleaner in a circular flow and using brushes, removal squeegees and spray nozzles.

18. Intermediate printing device according to Claim 3, **characterized in that** intermediate printing for cleaning the screen stencil is performed with a print substrate roller that rolls out underneath the screen and is automatically cleaned according to Claim 17.

## Revendications

1. Procédé de nettoyage de l'écran (2) d'une installation de sérigraphie au cours duquel une bande de papier (5) est placée sous l'écran pour une impression intermédiaire puis imprimée par une racle guidée au-dessus de ce dernier, **caractérisé en ce que** la face inférieure de l'écran (2) est enduite d'un produit de nettoyage avant la réalisation de l'impression intermédiaire.

2. Procédé selon la revendication 1, **caractérisé en ce que** l'imprégnation est réalisée au moyen d'un cylindre rotatif (9) ou d'une brosse plongé(e) dans le produit de nettoyage et mis(e) en contact avec la face inférieure de l'écran (2).

3. Dispositif d'impression intermédiaire pour une machine de sérigraphie pour la mise en oeuvre du procédé selon la revendication 1, avec une bande de papier (5) et un cylindre d'impression intermédiaire (7), la bande de papier (5) pouvant être introduite sous l'écran (2) en vue du nettoyage de ce dernier, **caractérisé par** un corps rotatif (9) affecté au dispositif d'impression intermédiaire (1) et disposé transversalement par rapport au sens de mouvement (8) du dispositif d'impression intermédiaire (1), ledit corps pouvant être enduit d'un produit de nettoyage et pouvant longer la face inférieure de l'écran (2) avant l'impression intermédiaire en contact avec cette dernière.

4. Dispositif d'impression intermédiaire selon la revendication 3, **caractérisé en ce que** le corps rotatif est un cylindre (9) plongeant dans un bain de produit de nettoyage.

5. Dispositif d'impression intermédiaire selon la revendication 4, **caractérisé en ce que** le produit de nettoyage est contenu dans un récipient (10) enveloppant par le bas le cylindre (9) et adapté à la forme de ce dernier.

6. Dispositif d'impression intermédiaire selon la revendication 5, **caractérisé en ce que** le produit de nettoyage est amené au récipient (10) en circuit fermé.

7. Dispositif d'impression intermédiaire selon la revendication 4, **caractérisé en ce que** la surface du cylindre (9) est rugueuse.

8. Dispositif d'impression intermédiaire selon la revendication 4, **caractérisé en ce que** le cylindre (9) est pourvu d'un pignon (16) disposé latéralement, lequel s'engrène avec une crémaillère (3) disposée près de l'écran (2) et fixée sur le cadre mère de la machine de sérigraphie.

9. Dispositif d'impression intermédiaire selon la revendication 3, **caractérisé en ce que** le corps rotatif (9) peut être abaissé et relevé.

10. Dispositif d'impression intermédiaire selon la revendication 3, **caractérisé en ce qu'**il est prévu un dispositif de commande pour la détermination du cycle de nettoyage.

11. Dispositif d'impression intermédiaire selon la revendication 4, **caractérisé en ce que** le cylindre (9) et le récipient (10) pour le produit de nettoyage attribué sont disposés à l'extrémité d'un cylindre d'impression intermédiaire (7) déplaçable dans le sens du mouvement de la racle, ladite extrémité étant tournée vers l'écran (2).

12. Dispositif d'impression intermédiaire selon la revendication 11, **caractérisé en ce que** le cylindre (9) et le récipient (10) sont disposés sur une paire de leviers pivotants (13).

13. Dispositif d'impression intermédiaire selon l'une des revendications 8 et 12, **caractérisé en ce que** la paire de leviers pivotants (13) peut être sollicitée par des cylindres pneumatiques (15), de sorte que le pignon (16) s'engrène avec la crémaillère (3).

14. Dispositif d'impression intermédiaire selon la revendication 3, **caractérisé en ce que** le cylindre d'impression intermédiaire (7) est pourvu d'une bande de papier (5) porté par des rouleaux et pouvant être déplacée au moins de la longueur de l'écran (2).

15. Dispositif d'impression intermédiaire selon la revendication 14, **caractérisé en ce que** la bande de papier (5) est conçue sous la forme d'une bande continue servant à la réception de la couleur et du nettoyant.

16. Dispositif d'impression intermédiaire selon la revendication 15, **caractérisé en ce que**, lorsque le produit de nettoyage est en circulation, la bande continue est débarrassée de la couleur et, lorsqu'elle est sèche, est à nouveau disponible à l'impression.

17. Dispositif d'impression intermédiaire selon la revendication 16, **caractérisé en ce que** la bande continue est nettoyée avec un nettoyant amené en circuit fermé à l'aide de brosses, de racles de nettoyage et de buses de pulvérisation.

18. Dispositif d'impression intermédiaire selon la revendication 3, **caractérisé en ce que** l'impression intermédiaire servant au nettoyage de l'écran se fait à l'aide d'un cylindre porte-plaque se déroulant sous le tamis, ledit cylindre étant automatiquement nettoyé selon la revendication 17.
